# EUROPÄISCHE PATENTANMELDUNG

(11) **EP 2 995 523 A1**
(43) Veröffentlichungstag der Anmeldung: **16.03.2016**
(21) Anmeldenummer: 14184149.4
(22) Anmeldetag: 09.09.2014
(51) Int. Cl.: B61B 3/02

(54) **Gefedertes Fahr- und Laufwerk für schienengebundene Hängebahnen**

(71) Anmelder: Prose AG, 8400 Winterthur (CH)
(72) Erfinder: Trachsler, Reto, 8405 Winterthur (DE)
(74) Vertreter: Troesch Scheidegger Werner AG

(57) **Zusammenfassung**

Fahr- und Laufwerke für eine schienengebundene Hängebahn, landläufig auch als "Schwebebahn" bezeichnet, mit vorzugsweise gelenkig ausgebildeten Gliederzügen, die eine ungerade Anzahl von Fahrzeugteilen aufweisen, von denen jeweils das erste, dritte, fünfte, usw. (ungerade) Fahrzeugteil von je zwei angetriebenen Fahrwerken und / oder antriebslosen Laufwerken auf einer dafür vorgesehenen Fahrschiene freischwebend hängend getragen und geführt werden. Dabei sind besagte Fahrzeugteile an den Fahr- / Laufwerken zweistufig federnd aufgehängt und für Kurvenfahrten verschwenkbar mit diesen verbunden. Weiter sind Mittel vorgesehen, die Schnittstellen zwischen Wagenkasten und den Fahr- / Laufwerken besonders sicher und für den Fahrgast besonders komfortabel zu gestalten, indem das Fahrwerk / Laufwerk (21, 21') eine zweistufige Federung aufweist. Nämlich eine Primärfederstufe in Dreipunktabstützung, wobei Federmittel auf einer Innenseite und Federmittel auf einer Aussenseite eines Fahr- / Laufwerks (21, 21') angeordnet sind. Und eine Sekundärfederstufe, bestehend aus Federmitteln und aus einer oder mehreren parallel nebeneinander quer zur Fahrtrichtung angeordneten und auf Zug beanspruchten Parabelfedern, vorzugsweise Parabelfederpaketen.

## Beschreibung

Die vorliegende Erfindung betrifft ein gefedertes Fahr- und Laufwerk für schienengebundene Hängebahnen nach dem Oberbegriff von Anspruch 1.

Gefederte Fahr- und Laufwerke werden in schienengebundenen Hängebahnen, landläufig auch als "Schwebebahn" bezeichnet, eingesetzt, welche beispielsweise zur Personenbeförderung im städtischen Agglomerationsverkehr in einer Ebene oberhalb des Individualverkehrs dienen. Sie bestehen herkömmlicherweise aus gelenkig ausgebildeten Gliederzügen, die eine ungerade Anzahl von Fahrzeugteilen aufweisen, von denen jeweils das erste, dritte, fünfte, usw. Fahrzeugteil von je zwei angetriebenen Fahrwerken und/oder antriebslosen Laufwerken auf einer dafür vorgesehenen Fahrschiene freischwebend hängend getragen und geführt werden. Dabei sind diese Fahrzeugteile an den Fahr- / Laufwerken zweistufig federnd aufgehängt und für Kurvenfahrten verschwenkbar mit diesen verbunden und es sind weiter Mittel vorgesehen um die Schnittstellen zwischen Wagenkasten und den Fahr- / Laufwerken besonders sicher und für den Fahrgast besonders komfortabel zu gestalten.

Aus der DE 83047 A und CH 6598 ist beispielsweise eine Hochbahn mit freischwebend hängenden Personenwagen bekannt, bei der einzelne Wagen über eine Federaufhängung unter starren Trägern an je zwei in sich festen und mit Motoren direkt verbundenen Drehgestellen hängen, die auf einer oder auf zwei Schienen laufen können. Nach diesem Prinzip wurde die weltbekannte Wuppertaler Schwebebahn im Jahre 1901 als Einschienen-Hängebahn in Betrieb genommen und ist bis heute ein attraktives Nahverkehrsmittel. Zur Sicherheit gegen Entgleisen oder Abspringen der Drehgestelle von den Schienen dient die Anbringung zweier Gegenrollen, welche jedoch für gewöhnlich nicht anliegen und nur in Notfällen in Tätigkeit treten.

Die DE 10 2009 058 498 B4 zeigt ein Beförderungssystem, bei dem sich Fahrwerke über jeweils zwei in Fahrtrichtung paarweise beabstandete Tandem-Radsätze auf einer oberen und einer unteren Fahrschiene fortbewegen. Durch eine Doppel-Kardan-Aufhängung können sie sich allen horizontalen und vertikalen Bogenabschnitten der Strecke anpassen, wobei als einzelne Gondeln ausgebildete Hängebahnfahrzeuge in Bezug auf ihre Hochachse drehfest und mit Bezug auf die Querachse schwenkbar mit den Fahrgestellen verbunden sind.

Die DE 1 405 548 offenbart Schwebebahnfahrzeuge, die über tragende Gelenksysteme federnd an gummibereiften Drehgestellen aufgehängt sind, die ihrerseits durch einen Schlitz in einem hohlen Fahrbahnbalken getragen und durch vier horizontale Führungsrollen seitlich geführt werden.

Schliesslich zeigt die DE 30 23 293 Al ein schienengebundenes Fahrwerk, bei dem im Sinne einer Achsfederung ein Fahrwerkrahmen über Schwingen federnd auf den Radsätzen und ein Wagenkasten federnd auf einem Fahrwerkrahmen abgestützt ist. Durch diese aufwändig gestaltete Anordnung sollen insbesondere die Nickbewegungen des Fahrwerks eingeschränkt werden.

Bei einer schienengebundenen Hängebahn müssen die Elemente im Hauptlastpfad besonders sicher sein. Für die Übertragung der Gewichtslast kommt somit der Gestaltung der Schnittstellen zwischen Wagenkasten und Fahrwerk / Laufwerk mit den Komponenten der Wagenkastenanbindung eine besondere Bedeutung zu. Eines der kritischsten Elemente im gesamten System ist hierbei ein an sich bekannter Drehkranz, der das notwendige Ausdrehen zwischen Wagenkasten und Fahrwerk / Laufwerk bei Kurvenfahrt ermöglicht.

Für den Komfort einer schienengebundenen Hängebahn ist es unabdingbar, dass die Wagenkästen an den Fahr- / Laufwerken abgefedert aufgehängt sind, vorzugsweise mit einer zweistufigen Federung. Diese darf die übrigen Funktionen, wie den Geradeauslauf der bei einer Hängebahn typischerweise hintereinander angeordneten Fahrwerk- / Laufwerkräder weder behindern noch verschlechtern und darf insbesondere das System nicht zu unangenehmen Schwingungen oder Erschütterungen anregen.

Die Aufgabe der vorliegenden Erfindung bestand nun darin, ein derartiges Fahr- und Laufwerk zu schaffen, welches bei einem möglichst einfachen Aufbau einen sicheren und komfortablen Betrieb gewährleistet.

Diese Aufgabe wird erfindungsgemäss durch ein Fahr- und Laufwerk mit den Merkmalen nach Anspruch 1 gelöst. Weitere Ausführungsformen ergeben sich aus den Merkmalen der abhängigen Ansprüche 2 bis 16, deren Inhalt hier ausdrücklich zum Bestandteil der Beschreibung gemacht wird, ohne hier deren Wortlaut zu wiederholen.

Die Vorteile der Erfindung bestehen insbesondere darin, dass mit den erfindungsgemässen Komponenten des Fahr- und Laufwerkes sowie dessen Wagenkastenanbindung mit einfachen konstruktiven Mitteln alle Anforderungen an die Sicherheit für den Betrieb einer schienengebundenen Hängebahn der gattungsgemässen Art erfüllt werden. Ausserdem ermöglicht die gezeigte Anordnung den Wagenkasten vollkommen glatt und ohne Verstärkungen in Alu-Integralbauweise auszuführen. Dies kommt einer gewichtssparenden Leichtbauweise insgesamt zugute, was für eine schienengebundene Hängebahn mit gewichtslimitierter Fahrbahn von ausschlaggebender Bedeutung ist.

Den Fahrgästen kommt hierbei durch die Erhöhung des Fahrkomforts ein neues Fahrerlebnis zugute. Für den Betreiber zählen die kürzeren Taktzeiten, eine höhere Beförderungskapazität, höchste Zuverlässigkeit und niedrigere Life-Cycle-Costs.

Ausführungsbeispiele der vorliegenden Erfindung werden nachstehend anhand von Figuren noch näher erläutert. Es zeigen
Figur 1 eine schienengebundene Hängebahn mit angetriebenen Fahrwerken- / antriebslosen Laufwerken (perspektivische Ansicht);
Figur 2 Komponenten der Wagenkastenanbindung an einem Wagenende (perspektivische Übersicht);
Figur 3 Wagenkastenanbindung (Querschnitt im Schnittverlauf A - A von Figur 2);
Figur 4 Wagenkastenanbindung (Detail "Z" von Figur 3);
Figur 5 Sekundärfederstufe eines Fahr- / Laufwerks im Querschnitt (Schnittverlauf B - B aus Figur 6);
Figur 6 Sekundärfederstufe eines Fahr- / Laufwerks (Draufsicht);
Figur 7 Einbausituation des Kugeldrehkranzes (Perspektivische Darstellung mit Teilschnitt);
Figur 8 Abfallsicherung des Kugeldrehkranzes bei der Geradeausfahrt (Draufsicht);
Figur 9 Abfallsicherung des ausgedrehten Kugeldrehkranzes beim Befahren eines 9m-Wendebogens (Draufsicht);
Figur 10 ein Fahrwerk / Laufwerk von der Innenseite her (Seitenansicht);
Figur 11 ein Fahr- / Laufwerk von der Aussenseite her (Seitenansicht);
Figur 12 Primärfederanordnung an einem Fahr- / Laufwerk (Stirnansicht).

Figur 1 zeigt eine schienengebundene Hängebahn der gattungsgemässen Art mit angetriebenen Fahrwerken / antriebslosen Laufwerken (21, 21'), die jeweils eine Innenseite (51) und eine Aussenseite (52) aufweisen. Dabei ist eine Aussenseite (52) durch einen T-förmig ausgebildeten Fahrwerk- / Laufwerkrahmen (22, 22') definiert, welcher eine Fahrschiene (11) und eine Tragschiene (12) seitlich umgreift und an dessen unterem Ende ein Wagenkasten (19, 19') eines vorzugsweise gelenkig ausgebildeten Gliederzuges (20), der eine ungerade Anzahl von Fahrzeugteilen aufweist, schwebend aufgehängt ist.

Figur 2 zeigt für eine schienengebundene Hängebahn der gattungsgemässen Art eine erfindungsgemässe Wagenkastenanbindung (14) zwischen einem Wagenkasten (19, 19') und einem in den Figuren 3 und 12 dargestellten Fahr-/ Laufwerk (21, 21') mittels einer Traverse (15, 15'). Dabei ist ein Wagenkasten (19, 19') in bekannter Integralbauweise, bestehend aus Aluminium-Hohlprofilen als Schweisskonstruktion ausgeführt.

Figur 3 zeigt einen Querschnitt eines Wagenkastens (19, 19') in einem Dachbereich (18, 18') im Schnittverlauf "A - A" der Figur 2 mit den erfindungsgemässen Komponenten einer Wagenkastenanbindung (14), die den Hauptlastpfad für die Übertragung der Gewichtslast auf ein Fahrwerk / Laufwerk (21, 21') bilden. Dabei ist eine Traverse (15, 15') mit einem Wagenkasten (19, 19') lösbar verbunden und über eine mit Parabelfedern (24, 24') ausgestattete Sekundärfederstufe (25, 25') federnd an einen Fahrwerk- / Laufwerkrahmen (22, 22') eines Fahrwerks / Laufwerks (21, 21') aufgehängt. Hierzu besitzt ein Wagenkasten (19, 19') an seinen Enden in einem Dachbereich (18, 18') an beiden Aussenseiten in Fahrtrichtung längs angeordnete Kasteneckprofile (16), die gemäss Figur 4 als Hohlkammern (17) ausgebildet sind.

Figur 4 zeigt im Detail "Z" eine erfindungsgemässe Wagenkastenanbindung (14) an einem Wagenkasten (19,19') mit einem, in seinem Dachbereich (18, 18') als Hohlkammer (17) ausgebildeten Kasteneckprofil (16), in das jeweils ein Nutenstein (13) eingeschoben ist. Für die Übertragung der Gewichtslast ist ein Nutenstein (13) über eine vorzugsweise aus GFK-Material bestehende Zwischenlage (10) mit einer Traverse (15, 15') mittels duktiler Schrauben (26) kraftschlüssig verbunden.

Figur 5 zeigt im Schnittverlauf "B - B" der Figur 6 eine erfindungsgemässe Sekundärfederstufe (25, 25') zwischen einem Fahr- / Laufwerk (21, 21') und einem Wagenkasten (19, 19'). Dabei ist ein T-förmig ausgebildeter Fahrwerk- / Laufwerkrahmen (22, 22') über einen quasi "schwebend" eingebauten Drehkranz (28, 28') um seine Hochachse drehbar mit einer Sekundärfederstufe (25, 25') verbunden. Eine Sekundärfederstufe (25, 25') besteht im Wesentlichen aus beispielsweise zwei, quer zur Fahrtrichtung liegenden, parallel nebeneinander angeordneten und auf Zug beanspruchten Parabelfedern oder Parabelfederpaketen (24, 24') die in der Mitte querverschiebbar über Briden (27, 27') und einer Schraubverbindung (31) mit einer rahmenförmigen Traverse (15, 15') verklemmt sind. Bei dieser Anordnung ist die Mitte einer Fahrschiene (11) zur Mitte eines Wagenkastens (19, 19') gemäss dessen Schwerpunktlage durch entsprechende Positionierung der Briden (27, 27') in einem Abstand "D" einstellbar vorgesehen (siehe hierzu auch Figur 12). An ihren Enden sind die quer zur Fahrtrichtung liegenden Parabelfederpakete (24, 24') zusätzlich mit in Fahrtrichtung angeordneten Gummi-Schubelementen (64, 64') in einer Traverse (15, 15') eingespannt, welche ihrerseits mittels duktiler Schrauben (26) mit einem Dachbereich (18, 18') eines Wagenkastens (19, 19') kraftschlüssig verbunden ist.

Figur 6 zeigt eine Draufsicht auf einen Wagenkasten (19, 19') in einem Dachbereich (18, 18') mit den erfindungsgemässen Komponenten einer Sekundärfederstufe (25, 25'), die in einer rahmenförmigen Traverse (15, 15') eingespannt sind. Ausserdem sind unter Überbrückung einer Sekundärfederstufe (25, 25') zwei an sich bekannte Drehdämpfer (65, 65') diagonal gegenüberliegend zwischen einer Traverse (15, 15') und einem Fahrwerk- / Laufwerkrahmen (22, 22') angeordnet.

Figur 7 zeigt eine Abfall-Sicherung (33, 33') für einen zwischen einem Fahrwerk- und Laufwerkrahmen (22, 22') eines Fahrwerks / Laufwerks (21, 21') und einer Traverse (15, 15') einer Sekundärfederstufe (25, 25') im Hauptlastpfad quasi "schwebend" eingebauten Kreuzrollenlager-Drehkranz (28, 28'), der das notwendige Ausdrehen zwischen einem Wagenkasten (19, 19') und einem Fahrwerk / Laufwerk (21, 21') bei Kurvenfahrt ermöglicht. Dabei stützt sich ein Drehkranz (28, 28') jeweils an seinem Umfang mit seinem inneren Flansch (30) auf einer Traverse (15, 15') ab und ist mittels Schrauben (32) lösbar mit dieser verbunden, während sein äusserer Flansch (29) mittels Schrauben (32) an einem Fahrwerk- / Laufwerkrahmen (22, 22') befestigt ist.

Figur 8 zeigt eine Abfall-Sicherung (33, 33') für einen im Hauptlastpfad quasi "schwebend" eingebauten Drehkranz (28, 28') bei der Geradeausfahrt. Ein Drehzapfen (1) ist wagenkastenseitig an einer Traverse (15, 15') angeordnet und ragt pilzförmig durch einen Drehkranz (28, 28') mittig hindurch in eine an einem Fahrwerk- / Laufwerkrahmen (22, 22') befestigte Kulisse (3) hinein. Dabei besitzt eine Kulisse (3) an ihrem Umfang zwei gegenüberliegende Aussparungen (4, 4'), in die ein Drehzapfen (1) mit seinen zwei gegenüberliegenden Überlappungen (2. 2') beim Zusammenführen von Fahrwerk- / Laufwerkrahmen (22, 22') und Wagenkasten (19, 19') in einer um 90 Grad zur Fahrtrichtung versetzten Stellung eintauchen kann. Für den Endzustand einer Abfall-Sicherung (33, 33') wird ein Fahrwerk- / Laufwerkrahmen (22, 22') gegenüber einem Wagenkasten (19, 19') um 90 Grad zurück in die Fahrtrichtung gedreht, so dass sich ein Drehzapfen (1) und eine Kulisse (3) bajonettverschlussartig überdecken.

Figur 9 zeigt eine Abfall-Sicherung (33, 33') für einen im Hauptlastpfad quasi "schwebend" eingebauten Drehkranz (28, 28') beim Befahren eines 9m-Wendebogens. Dabei ist ebenfalls eine vollständige Überdeckung einer Abfall-Sicherung (33, 33') durch einen an seinem Umfang bajonettverschlussartig ausgebildeten Drehzapfen (1) und eine an ihrem Umfang um 90 Grad versetzt bajonettverschlussartig ausgebildete Kulisse (3) gegeben Figur 10 zeigt ein Fahr- / Laufwerk (21, 21') von einer Innenseite (51) her. Dabei weisen zwei hintereinander angeordnete Fahrwerk- / Laufwerkräder (23, 23') gemäss Figur 12 jeweils zwei Spurkränze (50) zur Spurführung auf einer Fahrschiene (11) auf. Jedes Fahrwerk- / Laufwerkrad (23, 23') besitzt eine fest mit diesem verbundene Achswelle (53), welche beidseitig eines Fahrwerk- / Laufwerkrades (23, 23') in Festlagern (54) drehbar gelagert ist. Auf einer Innenseite (51) eines Fahr- / Laufwerkes (21, 21') sind die Festlager (54) über einen Achsträger (55) starr miteinander verbunden, was für die Rad- / Schiene-Kinematik ein sicheres und verschleissarmes Hintereinanderlaufen der Räder (23, 23') mit einem spurtreuen Verhalten der in Figur 12 dargestellten Radaufstandspunkte (56) im Fahrbetrieb ergibt. Zur Minimierung der Geräuschemission sind sämtliche Fahrwerk- / Laufwerkräder (23, 23') mit Radschallabsorbern (57) ausgestattet. Auf einer Innenseite (51) eines Fahr- / Laufwerks (21, 21') ist auf einem Achsträger (55) ein T-förmig ausgebildeter Fahrwerk- / Laufwerkrahmen (22, 22') über eine Gummi-Schichtfeder (58) elastisch federnd abgestützt.

Figur 11 zeigt ein Fahr- / Laufwerk (21, 21') von einer Aussenseite (52) her. Auf dieser Seite sind auf den Gehäusen der beiden Festlager (54) der Fahrwerk- / Laufwerkräder (23, 23') beidseitig Gummi-Winkelfedern (59) angeordnet, welche die axialen Bewegungen aufnehmen und auf denen sich ein T-förmig ausgebildeter Fahrwerk- / Laufwerkrahmen (22, 22') elastisch federnd abstützt.

Figur 12 zeigt ein Fahr- / Laufwerk (21, 21') in Pfeilrichtung "Y" gemäss Figur 10 von einer Stirnseite her. Dabei sind die Fahrwerk- / Laufwerkräder (23, 23') über einen Achsträger (55) und über eine Primärfederstufe (61) mit einem Fahrwerk- / Laufwerkrahmen (22, 22') verbunden und von einem an diesem aufgehängten Wagenkasten (19, 19') schwingungstechnisch und akustisch entkoppelt. Dabei ergeben eine Gummi-Schichtfeder (58) zusammen mit den Gummi-Winkelfedern (59), wie auch aus den Figuren 10 und 11 ersichtlich, eine für eine Primärfederstufe (61) günstige Anordnung einer Dreipunktabstützung (62). Ausserdem kann die Quersteifigkeit eines Fahr- / Laufwerks (21, 21') durch die Auslegung einer Primärfederstufe (61) mit Variation der Kennlinien einer Gummi-Schichtfeder (58) und / oder der Gummi-Winkelfedern (59) auf einfache Weise beeinflusst werden. Zudem ergibt die Anordnung einer erfindungsgemässen Primärfederstufe (61) in einem Fahr- / Laufwerk (21, 21') für eine schienengebundene Hängebahn der gattungsgemässen Art eine geringe unabgefederte Masse.

Weiter kann auf einer Aussenseite (52) gemäss Figur 12 ein antriebsloses Laufwerk (21') durch Anbringen einer an sich bekannten Motor- / Getriebe-Einheit (63) über eine elastische Kupplung mit den Rädern (23, 23') verbunden und zu einem angetriebenen Fahrwerk (21) aufgerüstet werden.

Durch die Anordnung einer Gummi-Schichtfeder (58) auf einer Innenseite (51) und der Gummi-Winkelfedern (59) auf einer Aussenseite (52) eines Fahrwerks (21) ist eine Motor- / Getriebe-Einheit (63) über eine Primärfederstufe (61) abgefedert und zusätzlich eine Schallisolation zu einem Wagenkasten (19, 19') gegeben.

Ausserdem zeigt Figur 12 die Einstellbarkeit, die von der Mitte einer Fahrschiene (11) zur Mitte eines Wagenkastens (19, 19') gemäss dessen Schwerpunktlage durch entsprechende Positionierung in einem Abstand "D" vorgenommen werden kann.

## Patentansprüche

1. Fahr- und Laufwerk für eine schienengebundene Hängebahn welches über Laufwerkräder (23, 23') auf einer dafür vorgesehenen Fahrschiene getragen und geführt wird und welches mindestens zweistufig federnd und um die Hochachse verschwenkbar mit einem Fahrzeugteil der Hängebahn verbunden ist und weiter Sicherungsmittel aufweist, um das Lösen des Fahr- und Laufwerkes von der Fahrschiene zu verhindern, **dadurch gekennzeichnet, dass** das Fahr- und Laufwerk eine Primärfederstufe (61) in Dreipunktabstützung (62) aufweist, bei welcher Federmittel (58) auf einer Innenseite (51) und Federmittel (59) auf einer Aussenseite (52) des Fahr- und Laufwerks (21, 21') angeordnet sind und eine Sekundärfederstufe (25, 25') aufweist, welche aus Federmitteln (64, 64') und aus einer oder mehreren parallel nebeneinander quer zur Fahrtrichtung des Fahr- und Laufwerkes angeordneten und auf Zug beanspruchten Parabelfedern oder Parabelfederpaketen (24, 24') besteht.

2. Fahr- und Laufwerk nach Anspruch 1, **dadurch gekennzeichnet, dass** auf einer Innenseite (51) des Fahr- und Laufwerkes (21, 21') eine Gummi-Schichtfeder (58) mittig auf der Distanz zwischen zwei hintereinander angeordneten Fahrwerk- / Laufwerkrädern (23, 23') auf einem diese starr miteinander verbindenden Achsträger (55) und auf der Aussenseite (52) des Fahr- und Laufwerkes (21, 21') je eine Gummi-Winkelfeder (59) auf Gehäusen von Festlagern (54) jedes Fahrwerk- / Laufwerkrades (23, 23') angeordnet ist.

3. Fahr- und Laufwerk nach Anspruch 1 oder 2, **dadurch gekennzeichnet, dass** auf einer Primärfederstufe (61) ein T-förmig ausgebildeter Fahrwerk- / Laufwerkrahmen (22, 22') abgestützt ist, zum seitlichen Umgreifen einer Fahrschiene (11) und einer Tragschiene (12), und an dessen unterem Ende Verbindungsmittel zur Verbindung mit dem entsprechenden Fahrzeugteil des Gliederzuges angeordnet sind.

4. Fahr- und Laufwerk nach einem der Ansprüche 1 bis 3, **dadurch gekennzeichnet, dass** es einen T-förmig ausgebildeten Fahrwerk- / Laufwerkrahmen (22, 22') aufweist, mit an seinem unteren Ende angeordneten Drehkranz (28, 28') und einer mit dem Drehkranz verbundenen Sekundärfederstufe (25, 25') mit einer Wagenkastenanbindung (14).

5. Fahr- und Laufwerk nach einem der Ansprüche 1 bis 4, **dadurch gekennzeichnet, dass** ein Drehkranz (28, 28') angeordnet ist, der sich jeweils an seinem Umfang mit einem inneren Flansch (30) auf einer Traverse (15, 15') abstützt und mittels Schrauben (32) lösbar mit dieser verbunden ist und dessen äusserer Flansch (29) mittels Schrauben (32) an einem Fahrwerk- / Laufwerkrahmen (22, 22') befestigt ist.

6. Fahr- und Laufwerk nach einem der Ansprüche 1 bis 5, **dadurch gekennzeichnet, dass** die Sicherungsmittel einen Drehzapfen (1) aufweisen, der an einer Traverse (15, 15') angeordnet ist und pilzförmig durch einen Drehkranz (28, 28') mittig hindurch in eine an einem Fahrwerk- / Laufwerkrahmen (22, 22') befestigte Kulisse (3) hineinragt.

7. Fahr- und Laufwerk nach einem der Ansprüche 1 bis 6, **dadurch gekennzeichnet, dass** eine Kulisse (3) an ihrem Umfang zwei gegenüberliegende Aussparungen (4, 4') aufweist, in die ein Drehzapfen (1) mit seinen zwei gegenüberliegenden Überlappungen (2, 2') beim Zusammenführen von Fahrwerk- / Laufwerkrahmen (22, 22') und Wagenkasten (19, 19') in einer um 90 Grad zur Fahrtrichtung versetzten Stellung eintaucht.

8. Fahr- und Laufwerk nach einem der Ansprüche 1 bis 7, **dadurch gekennzeichnet, dass** im mit einem Wagenkasten (19, 19') verbundenen Zustand ein Fahrwerk- / Laufwerkrahmen (22, 22') gegenüber dem Wagenkasten (19, 19') in die Fahrtrichtung gedreht ist und sich ein Drehzapfen (1) und eine Kulisse (3) in jeder Betriebsstellung bajonettverschlussartig überdecken.

9. Fahr- und Laufwerk nach einem der Ansprüche 1 bis 8, **dadurch gekennzeichnet, dass** die Sekundärfederstufe (25, 25') Federmittel (64, 64') und Parabelfedern oder Parabelfederpakete (24, 24') aufweist und letztere in deren Mitte über Briden (27, 27') mit einer Schraubverbindung (31) derart verklemmt sind, dass die Mitte einer Fahrschiene (11) zur Mitte eines Wagenkastens (19, 19') gemäss dessen Schwerpunktlage durch entsprechende Positionierung der Briden (27, 27') in einem Abstand "D" einstellbar gestaltet ist.

10. Fahr- und Laufwerk nach einem der Ansprüche 1 bis 9, **dadurch gekennzeichnet, dass** die Sekundärfederstufe (25, 25') in Fahrtrichtung angeordnete Gummi-Schubelementen (64, 64') aufweist und diese sowie die Parabelfedern (24, 24') in einer rahmenförmigen Traverse (15, 15') eingespannt sind, welche ihrerseits im Hauptlastpfad für die Übertragung der Gewichtslast auf das Fahr- und Laufwerk (21, 21') mit Komponenten einer Wagenkastenanbindung (14) verbunden ist.

11. Fahr- und Laufwerk nach einem der Ansprüche 1 bis 10, **dadurch gekennzeichnet, dass** unter Überbrückung einer Sekundärfederstufe (25, 25') zwei Drehdämpfer (65, 65') diagonal gegenüberliegend zwischen einer Traverse (15, 15') und einem Fahrwerk- / Laufwerkrahmen (22, 22') angeordnet sind.

12. Fahr- und Laufwerk nach einem der Ansprüche 1 bis 11, **dadurch gekennzeichnet, dass** bei einer Wagenkastenanbindung (14) eine Traverse (15, 15') mit an seinen Enden angeordneten Nutensteinen (13) und duktilen Schrauben (26) zur kraftschlüssigen Verbindung mit dem Dachbereich eines Wagenkastens vorhanden ist.

13. Fahr- und Laufwerk nach einem Anspruch 12, **dadurch gekennzeichnet, dass** für die Aufnahme der Nutensteine (13) als Hohlkammer (17) ausgebildete Kasteneckprofile (16) zur Befestigung am Dachbereiche eines Wagenkasten (19,19') vorhanden sind.

14. Fahr- und Laufwerk nach Anspruch 2, **dadurch gekennzeichnet, dass** die Gummi-Schichtfedern (58) und/oder die Gummi-Winkelfedern (59) mit einer variablen, einstellbaren Kennlinie ausgestattet sind.

15. Fahr- und Laufwerk nach einem der Ansprüche 1 bis 14, **dadurch gekennzeichnet, dass** auf einer Aussenseite (52) des Fahrwerkes (21) eine Motor- / Getriebe-Einheit (63) über eine elastische Kupplung mit den Rädern (23, 23') verbunden ist.

16. Hängebahn mit aus einer ungeraden Anzahl von Fahrzeugteilen gebildeten Gliederzügen und mit den Fahrzeugteilen verbundenen Fahr- und Laufwerken nach einem der Ansprüche 1 bis 15, **dadurch gekennzeichnet, dass** die Fahr- und Laufwerke nur an jedem ersten, dritten, usw. Fahrzeugteil jeweils paarweise angeordnet sind.
